# EUROPÄISCHE PATENTSCHRIFT

(11) **EP 0 552 319 B1**
(45) Veröffentlichungstag und Bekanntmachung des Hinweises auf die Patenterteilung: **04.10.1995**
(21) Anmeldenummer: 92907665.1
(22) Anmeldetag: 13.04.1992
(51) Int. Cl.: B43M 3/04

(54) **EINSCHUBSTATION FÜR KUVERTIERMASCHINEN ODER FÜR KUVERTIERMASCHINENABSCHNITTE VON POSTBEARBEITUNGSMASCHINEN**
INSERTING STATION FOR INSERTERS OR INSERTER SECTIONS OF MAIL PROCESSING MACHINES
POSTE D'INSERTION POUR MACHINES A METTRE SOUS ENVELOPPE OU POUR SECTIONS DE MISE SOUS ENVELOPPE DE MACHINES POSTALES

(30) Priorität: 22.05.1991 DE 4116708
(43) Veröffentlichungstag der Anmeldung: 28.07.1993
(73) Patentinhaber: Bell & Howell GmbH, D-61169 Friedberg (DE)
(72) Erfinder: METZLER, Kurt-Otto, D-6360 Friedberg (DE)
(74) Vertreter: Dorner, Jörg, Dr.-Ing.
(86) Internationale Anmeldenummer: EP9200830
(87) Internationale Veröffentlichungsnummer: WO9220532

(56) Entgegenhaltungen:
- US-A- 4 494 742
- US-A- 4 798 040

## Beschreibung

Die Erfindung bezieht sich auf eine Einschubstation für Kuvertiermaschinen oder für Kuvertiermaschinenabschnitte von Postbearbeitungsmaschinen. Bekannte Einschubstationen dieser Art, welche vielfältig in Gebrauch sind, haben einen im Maschinentakt senkrecht zur Förderrichtung des Kuvertiergutes hin- und hergeschwenkten Antriebshebel, eine daran gelagerte Achsenanordnung, die gegenüber dem Antriebshebel um ihre Achse federgespannt ist, und an dieser Achsenanordnung jeweils mit einem Ausgleichs-Drehspiel gelagerte Einschubarme, deren Finger in Rillen einer Basisplatte in Einschubrichtung vorgleiten und kulissengesteuert angehoben über die Basisplatte zurückbewegt werden.

Bei diesen ans ich bewährten Einschubstationen bekannter Bauart ergibt sich, insbesondere aufgrund der ständig gesteigerten Arbeitsgeschwindigkeiten von Maschinen der hier betrachteten Art, das Problem, daß ein Kulissenfolgeorgan an einem Einschubarm die taktweise auf die Basisplatte abgesenkte und bei der Rückführbewegung über die Basisplatte angehobene Kulisse am Ende der Rückführungsbewegung abrupt verläßt, derart, daß unter der Vorspannwirkung der Federmittel zwischen der Achsenanordnung und dem Antriebshebel die gesamte Einschubarmgruppe in Richtung auf die Basisplatte nach abwärts fällt oder schnappt. Bei dieser Bewegung fallen die Finger der Einschubarme unter starker Geräuschentwicklung in die Rillen der Basisplatte ein und prallen möglicherweise gar wieder zurück, derart, daß die Spitze der Finger über das Kuvertiergut gelangen kann und es zu Fehlfunktionen kommt.

Weiter ergibt sich die Schwierigkeit, daß das Ausgleichs-Drehspiel zwischen der Achsenanordnung und den von den Einschubfingern angewandten Enden der Einschubarme nach vergleichsweise kurzer Betriebsdauer bei den bekannten Maschinen unkontrolliert größer wird, derart, daß ein unregelmäßiges Arbeiten der einzelnen Einschubarme erwartet werden muß. Bisher versuchte man dies durch Nachstellen der Federvorspannung zwischen der Achsenanordnung und dem hin- und hergeschwenkten Antriebshebel auszugleichen, was jedoch nicht befriedigte, da hierdurch die zuvor beschriebenen Probleme einer geräuschintensiven Schnappbewegung der Einschubarme am Ende der Rückführungsbewegung vor dem Arbeitshub noch vergrößert wurden.

Durch die Erfindung soll nun die Aufgabe gelöst werden, eine Einschubstation der eingangs kurz beschriebenen allgemeinen Art derart auszugestalten, daß auch bei erhöhter Arbeitsgeschwindigkeit eine zuverlässige Funktion, eine längere Betriebsdauer bezüglich der Justierspiele, eine geringere Geräuschentwicklung sowie Wartungsfreundlichkeit erzielt werden.

Diese Aufgabe wird erfindungsgemäß durch die Merkmale des anliegenden Anspruches 1 gelöst. Vorteilhafte Ausgestaltungen und Weiterbildungen sind Gegenstand der Ansprüche 2 bis 5, auf deren Inhalt hier ausdrücklich hingewiesen wird, ohne an dieser Stelle den Wortlaut zu wiederholen.

Nachfolgend wird ein Ausführungsbeispiel unter Bezugnahme auf die Zeichnung erläutert. Es stellen dar:
- Fig. 1: eine perspektivische, schematische Darstellung einer Einschubstation der hier angegebenen Art,
- Fig. 2: eine im Schnitt gezeichnete und teilweise schematisierte Teilansicht der Verbindung zwischen dem hinteren Ende eines Einschubarmes und der Achsenanordnung zur Verwirklichung des Ausgleichs-Drehspiels und
- Fig. 3: eine perspektivische, ausschnittsweise, schematische Ansicht eines rückwärtigen Teiles der Basisplatte der Einschubstation nach Figur 1 mit einer zusätzlichen vorteilhaften Vorrichtung zum Niederhalten des Kuvertiergutes.

Die in Figur 1 gezeigte Einschubstation als Teil eines Kuvertiermaschinenabschnittes bildet beispielsweise die letzte Station längs einer durch einen strichpunktierten Pfeil P schematisch angedeuteten Förderkette angeordneter Postbearbeitungsstationen, wobei die der Einschubstation vorausgehenden Bearbeitungsstationen von Einrichtungen zum Sammeln von Formularstapeln und/oder zum Zufördern von Formularen bzw. Formularstapeln gebildet sein können. Im Maschinentakt werden also durch die vorausgehenden Stationen gebildete Blattstapel oder Formularstapel als Kuvertiergut durch die Förderkette P in die Einschubstation nach Figur 1 eingegeben.

Die Einschubstation enthält eine Basisplatte 1 mit sich quer zur Förderrichtung der Förderkette P erstreckenden Rillen 2, 3 und 4, welche mit aus zähelastischem harten Kunststoff gefertigten Einschubfingern 5 bzw. 6 bzw. 7 in der nachfolgend angegebenen Weise zusammenwirken. Wie aus Figur 1 erkennbar sind die blockartigen Einschubfinger mit parallel zu den Rillen verlaufenden Nuten versehen, in die die Vorderenden von Einschubarmen 8 bzw. 9 bzw. 10 eingelegt sind und dort zur Befestigung der Einschubfinger mittels Profilplatten 11 bzw. 12 bzw. 13 festgespannt sind. Die hinteren Enden der Einschubarme 8, 9 und 10 tragen Lagerblöcke 14 bzw. 15 bzw. 16, die wiederum mit Nuten die Hinterenden der Einschubarme aufnehmen, wobei die Befestigung im einzelnen aus Figur 2 für den Fachmann ohne weiteres erkennbar ist. Die Lagerblöcke 14, 15 und 16 sind mit Lagerbohrungen 17 ausgestattet. Durch die Lagerbohrungen 17 des Lagerblockes 14 erstreckt sich eine Achse 18. Durch die Lagerbohrungen 17 der Lagerblöcke 15 und 16 erstreckt sich eine Achse 19. Die Achsen 18 und 19 verlaufen parallel zur Richtung der Förderkette P und quer zur Richtungen der Rillen 2, 3 und 4 sowie parallel zueinander. Zwischen den Achsen 18 und 19 ist ein mit diesen Achsen drehfest verbundender Lenker 20 vorgesehen. Bei praktischen Ausführungsformen der hier vorgeschlagenen Einschubstation hat dieser Lenker bestimmte Einstellmöglichkeiten und besitzt eine in bestimmter Weise gewählte Gestalt, was jedoch vorliegend nicht von Bedeutung ist. Es sei hier jedenfalls darauf hingewiesen, daß die Achsen 18 und 19 und der sie drehfest verbindende Lenker 20 eine Achsenanordnung bilden, an der die Einschubarme 8, 9 und 10 mit einem begrenzten Ausgleichs-Drehspiel gelagert sind.

Dieses Drehspiel ist beispielsweise und in ansich bekannter Weise dadurch verwirklicht, daß im Bereich der Lagerblöcke 14, 15 und 16 die Achse 18 bzw. 19 mit einer Bohrung 21 aus-gestattet ist, in die das geringeren Durchmesser aufweisende, stiftartige Ende 22 einer Schraube 23 eingreift, die durch den jeweiligen Einschubarm und den zugehörigen Lagerblock gegen die jeweils zugehörige Achse vorgeschraubt ist, wie aus Figur 2 deutlich wird.

Das so verwirklichte Drehspiel zwischen der Achsanordnung und den Einschubarmen dient dem Zwecke, bei kleinen Justierfehlern zwischen der Ausrichtung der Basisplatte 1 und der Achsanordnung ein gleichmäßiges Anliegen der Einschubfinger 5, 6 und 7 in den zugehörigen Rillen der Basisplatte sicherzustellen.

Die von dem Lenker 20 seitlich wegstehenden Enden der Achse 18 greifen in die Gabelschenkel des gabelförmigen Endes 24 eines Antriebshebels 25 ein, der in Richtung des Pfeiles A quer zur Förderrichtung der Antriebskette P im Maschinentakt hin- und hergeschwenkt wird, um die Einschubarme 8, 9 und 10 jeweils in Zusammenwirkung mit den Rillen 2, 3 und 4 der Basisplatte 1 hin- und herzubewegen.

Durch Federmittel 26 zwischen dem Antriebshebel 25 und dem Lenker 20 und damit der Achsanordnung 18, 19 und 20 sind bei der Schwenkbewegung des Antriebshebels 25 die Einschubarme 8, 9 und 10 ständig in Richtung auf die jeweils zugehörigen Rillen 2, 3 und 4 vorgespannt. Um aber das Kuvertiergut während der Rückbewegung der Einschubarme unter diesen hindurch auf die Basisplatte 1 schieben zu können, ist an dem Einschubfinger 5 seitlich ein rollenförmiges Kulissenfolgeorgan 27 gelagert, das mit einer leistenförmigen Kulisse 28 zusammenwirkt, wobei letztere um eine sich parallel zur Förderrichtung erstreckende Achse 29 mittels eines geeigneten Mechanismus im Maschinentakt in Richtung des Pfeiles K hochgeschwenkt und niedergeschwenkt wird. Haben die Einschubarme die Einschubbewegung ausgeführt, so läuft in der Rückführungsbewegung das Kulissenfolgeorgan 27 zunächst auf das auf der Basisplatte 1 im wesentlichen aufliegende Vorderende der Kulisse 28 auf, wonach die Kulisse 28 um die Achse 29 hochgeschwenkt wird und dabei bewirkt, daß sämtliche Einschubarme, gekoppelt über die Achsanordnung, von der Basisplatte 1 hochgeschwenkt werden.

Gemäß einem wichtigen Merkmal der hier angegebenen Einschubstation sind die einzelnen Ausgleichs-Drehspiele zwischen den Achsen 18 und 19 einerseits und den Lagerblöcken 14 bzw. 15 und 16 andererseits durch Federmittel 30 einzeln derart vorgespannt, daß die stiftförmigen Enden 22 der Schrauben 23 an den den Einschubfingern 5 bzw. 6 bzw. 7 näherliegenden Begrenzungswandungen der Bohrungen 21 (siehe Figur 2) anstehen. Die Federmittel 30 können entweder von einer sich zwischen Federlagern des Lagerblockes 14 und der Gabel 24 des Antriebshebels 25 erstreckenden Schraubenfeder 31 oder von Schraubenfedern 32 und 33 gebildet sein, welche die Achse 19 umschlingen und sich einerseits an den Lagerblöcken 15 und 16 und andererseits an einem Stellring 34 abstützen, der drehfest auf der Achse 19 zwischen den Lagerblöcken 15 und 16 sitzt. Die Vorspannmittel 30 haben die Wirkung, selbsttätig das Ausgleichs-Drehspiel zwischen der Achsanordnung und den Einschubarmen nachzustellen, so daß die Einschubarme nicht im Maße des maximalen Ausgleichs-Drehspieles auf den Achsen der Achsenanordnung hin- und herschlagen.

An den hinteren Enden der Rillen 2, 3 und 4 befinden sich jeweils neben diesen keilförmige Einführungskulissen 35, 36 und 37, wobei die keilförmige Einführungskulisse 35 mit dem Kulissenfolgeorgan 27 des Einschubarmes 8 zusammenwirkt, während den weiteren keilförmigen Einführungskulissen 36 und 37 seitlich an den blockförmigen Einschubfingern 6 und 7 gelagerten, rollenförmigen Kulissenfolgeorganen 38 und 39 zusammenwirken. Wenn also am Ende der Rückführungsbewegung des Antriebshebels 25 die Rolle 27 die Kulisse 28 verläßt und die Federmittel 26 die Einschubarme 8, 9 und 10 unter Verdrehung des Lenkers 20 nach abwärts schwenken läßt, so fallen die Einschubfinger 5, 6 und 7 nicht unmittelbar in die zugehörigen Rillen 2, 3 und 4 der Basisplatte 1 ein sondern gelangen zunächst mit ihren rollenförmigen Kulissenfolgeorganen 27 bzw. 38 bzw. 39 auf die keilförmigen Einführungskulissen 35 bzw. 36 bzw. 37, so daß bei der nachfolgenden Einschubbewegung die Einschubfinger 5, 6 und 7 allmählich und sanft in die Rillen 2 bzw. 3 bzw. 4 eintreten, so daß eine starke Geräuschentwicklung und Prallbewegungen, die zu Fehlfunktionen führen könnten, vermieden werden. Am Hinterende der Basisplatte 1 sind zwischen den Rillen 2, 3 und 4 als Niederhalteorgane für das Kuvertiergut an Böcken 40 leistenartige Schwenkbürsten 41 in der aus Figur 3 erkennbaren Weise fliegend gelagert, so daß beim Einschieben des Kuvertiergutes dieses von den Einschubfingern 5, 6 und 7 unter den Schwenkbürsten 41 hervor in die in Figur 1 strichpunktiert angedeutete, geöffnet bereitgehaltene Briefhülle 42 eingeschoben werden kann. Gegenüber bekannten plattenförmigen, federbelasteten, Niederhalteorganen verbessern die in Figur 3 gezeigten leistenförmigen, fliegend gelagerten Schwenkbürsten die Zugänglichkeit der Einschubstation bei vergleichsweise übersichtlichem Aufbau.

## Patentansprüche

1. Einschubstation für Kuvertiermaschinen oder Kuvertiermaschinenabschnitte von Postbearbeitungsmaschinen, mit einem im Maschinentakt senkrecht zur Förderrichtung des Kuvertiergutes hin- und hergeschwenkten Antriebshebel (25), einer daran gelagerten Achsenanordnung (18, 19, 20), die gegenüber dem Antriebshebel (25) und ihre Achse federvorgespannt (26) ist und an dieser wiederum jeweils mit einem Ausgleichs-Drehspiel gelagerten Einschubarmen (8, 9, 10), deren Finger (5, 6, 7) in Rillen (2, 3, 4) einer Basisplatte (1) in Einschubrichtung vorgleiten und kulissengesteuert angehoben über die Basisplatte zurückbewegt werden, dadurch gekennzeichnet, daß mindestens einer der Einschubfinger (5, 6, 7) am Übergang von der Rückführungsbewegung zur Einschubbewegung mit einem Kulissenfolgeorgan (27, 38, 39) auf eine im wesentlichen keilförmige Einführungskulisse (35, 36, 37) zur allmählichen Einführung des Einschubfingers in die zugehörige Rille der Basisplatte fällt.

2. Einschubstation nach Anspruch 1, dadurch gekennzeichnet, daß das Ausgleichs-Drehspiel der Einschubarme (8, 9, 10) in Richtung auf die Berührung zwischen den Einschubfingern (5, 6, 7) und der Basisplatte (1) jeweils federvorgespannt ist, insbesondere mittels die Achsanordnung umschlingender, sich an Stellringen abstützender Schraubenfedern (32, 33) und/oder mittels Zugfedern (31).

3. Einschubstation nach Anspruch 1 oder 2, dadurch gekennzeichnet, daß die Einschubfinger (5, 6, 7) als Formteile aus zähelastischem hartem Kunststoff ausgebildet sind.

4. Einschubstation nach einem der Ansprüche 1 bis 3, dadurch gekennzeichnet, daß an den Einschubfingern seitlich Rollen (27, 38, 39) als Kulissenfolgeorgane angeordnet sind.

5. Einschubstation nach einem der Ansprüche 1 bis 4, dadurch gekennzeichnet, daß als Niederhaltevorrichtungen für das Kuvertiergut zwischen den Rillen (2, 3, 4) der Basisplatte leistenförmige Schwenkbürsten (41) an zu den Rillen parallelen Achsen fliegend gelagert (40) sind.

## Claims

1. Insertion station for envelope-stuffing apparatus or sections of envelope-stuffing apparatus for mail handling machines, comprising a driving lever (25) swiveling back and forth in accordance with an operation cycle and vertically to a feeding direction of the material to be enveloped, an axel arrangement (18, 19, 20) mounted to said lever and being spring-loaded (26) with regard to the driving lever (25) and its axis, and comprising insertion arms (8, 9, 10) being in turn supported by said axis with a rotation slack, the fingers (5, 6, 7) of said insertion arms sliding forwardly in grooves (2, 3, 4) of a base plate (1) in an insertion direction and are lifted upwardly and backwardly above the base plate under control of a guide follower arrangement, characterized in that at least one of said insertion fingers (5, 6, 7), at the transition from a return movement to an insertion movement, falls with a guide follower element (27, 38, 39) onto a substantially wedge shaped insertion ramp (35, 36, 37) for a gradual insertion of the insertion finger into the corresponding groove of the base plate.

2. Insertion station in accordance with claim 1, characterized in that said rotation slack of the insertion arms (8, 9, 10) in the direction of contact between said insertion fingers (5, 6, 7) and said base plate (1) is respectively spring-loaded, particularly by means of helical springs (32, 33) arranged around said axel arrangement and supported by adjustment rings and/or by means of helical springs (31).

3. Insertion station in accordance with claim 1 or 2, characterized in that said insertion fingers (5, 6, 7) are provided as moulded parts from flexible, hard plastic material.

4. Insertion station in accordance with one of claims 1 to 3, characterized in that there are provided, on said insertion fingers, rollers (27, 38, 39) positioned laterally as guide follower elements.

5. Insertion station in accordance with one of the claims to 4 characterized in that, as holding down mechanism for the material to be enveloped, there are provided between said grooves (2, 3, 4) of said base plate strip shaped swiveling brushes (41) suspended along axes parallel to said grooves and in a cantilever fashion (40).

## Revendications

1. Poste d'insertion pour machines à mettre sous enveloppe ou pour sections de mise sous enveloppe de machines postales avec un levier de commande (25) oscillant au rythme de la machine, perpendiculairement au sens du transport de la matière à mettre sous enveloppes, un système d'axes (18, 19, 20) y étant monté qui est sous tension de ressort (26) par rapport au levier de commande (25) et de son axe et des bras d'insertion (8, 9, 10) montés à nouveau respectivement près de celui-ci avec un jeu rotatif de compensation, dont les taquets (5, 6, 7) glissent dans les rainures (2, 3, 4) d'une plaque de base (1) dans le sens d'insertion et sont rappelés, soulevés par une commande à coulisse au-dessus de la plaque de base, caractérisé en ce qu'au moins un des taquets d'insertion (5, 6, 7) au point de transition du mouvement de rappel et du mouvement d'insertion, tombe avec un organe suiveur de coulissage (27, 38, 39) sur une coulisse d'insertion (35, 36, 37) pour l'essentiel en forme de coin pour introduction progressive du taquet d'insertion dans la rainure afférente de la plaque de base.

2. Poste d'insertion selon la revendication 1, caractérisé en ce que le jeu rotatif de compensation des bras d'insertion (8, 9, 10) est à chaque fois sous tension de ressort dans le sens du contact entre les taquets d'insertion (5, 6, 7) et de la plaque de base (1), en particulier au moyen de ressorts hélicoïdaux (32, 33) entourant le système d'axes, reposant sur des bagues d'arrêt et/ou au moyen de ressorts de traction (31).

3. Poste d'insertion selon la revendication 1 ou 2, caractérisé en ce que les taquets d'insertion (5, 6, 7) sont des pièces moulées en matière plastique dure viscoélastique.

4. Poste d'insertion selon les revendications 1 à 3, caractérisé en ce que des galets (27, 38, 39) sont montés sur le côté des taquets d'insertion en tant qu'organes suiveurs de coulissage.

5. Poste d'insertion selon les revendications 1 à 4, caractérisé en ce que des brosses pivotantes en forme de réglette (41) sont montées de façon mobile sur les axes parallèles aux rainures, en tant que dispositifs d'appui des enveloppes entre les rainures (2, 3, 4) de la plaque de base.
